# EUROPÄISCHE PATENTSCHRIFT

(11) **EP 0 597 366 B1**
(45) Veröffentlichungstag und Bekanntmachung des Hinweises auf die Patenterteilung: **11.09.1996**
(21) Anmeldenummer: 93117765.3
(22) Anmeldetag: 03.11.1993
(51) Int. Cl.: H01J 19/54, H01J 23/12

(54) **Elektronenröhre**
Elektron tube
Tube électronique

(30) Priorität: 12.11.1992 DE 4238165
(43) Veröffentlichungstag der Anmeldung: 18.05.1994
(73) Patentinhaber: Licentia Patent-Verwaltungs-GmbH, D-60596 Frankfurt (DE)
(72) Erfinder: Fischer, Gerd, D-89173 Vorderdenkental (DE); Bödege, Ernst, D-89134 Blaustein (DE)
(74) Vertreter: Weber, Gerhard, Dipl.-Phys.

(56) Entgegenhaltungen:
- EP-A- 0 259 606
- US-A- 3 626 230
- PATENT ABSTRACTS OF JAPAN vol. 5, no. 176 (E-81)(848) 12. November 1981 & JP-A-56 102 043 (NIPPON DENKI K.K.) 15. August 1981

## Beschreibung

Die Erfindung betrifft eine Elektronenröhre nach dem Oberbegriff des Patentanspruchs 1, insbesondere eine Elektronenstrahlröhre wie eine Wanderfeldröhre.

Bei Elektronenstrahlröhren wie z.B. Wanderfeldröhren wird der Elektronenstrahl in einem Elektronenauffänger nach Durchlaufen eines Wechselwirkungsbereiches aufgefangen, wobei die in den Strahlelektronen innewohnende Energie als Verlustwärme im Elektronenauffänger, der auch Kollektor genannt wird, anfällt. Der Elektronenauffänger besteht häufig aus mehreren in Strahlrichtung hintereinanderliegenden lochblendenförmigen Elektroden unterschiedlichen Potentials und einem den Vakuumraum der Röhre abschließenden Bodenteil, das sich üblicherweise stark erwärmt. Um die Verlustwärme stärker auf davorliegende Wandungsteile der Elektronenauffänger zu verteilen, ist es wie bereits gesagt bekannt, mehrere Stufen vorzusehen oder aber das Bodenteil mit einem den Strahl aufspreizenden Spike zu versehen.

Aus der EP-A- 0 259 606 ist ein Elektronenstrahlauffänger für Laufzeitröhren bekannt, der mehrere in Richtung der Elektronenstrahlachse hintereinander angeordnete Elektroden aufweist, die von einer gemeinsamen metallischen Außenhülle umgeben sind. Zwischen den Elektroden und der Außenhülle sind in axialer Richtung verlaufende längliche Isolierteile angeordnet, die durch Aufschrumpfen der Außenhülle radial an die Außenhülle und an die Elektroden angepreßt sind. Die Außenhülle kann gleichzeitig die Vakuumhülle des Elektronenstrahlauffängers bilden.

Aus der US-A- 3,626,230 ist ebenfalls ein Elektronenstrahlauffänger bekannt, dessen einzige Auffangelektrode von einer zylindrischen metallischen Außenhülle umgeben ist. Elektrode und Außenhülle sind durch eine Isolatoranordnung radial voneinander beabstandet. Die Außenhülle ist durch einen Deckel am Ende vakuumdicht abgeschlossen.

Der vorliegenden Erfindung liegt die Aufgabe zugrunde, eine Elektronenröhre mit einem thermisch stark belastbaren Elektronenauffänger anzugeben.

Diese Aufgabe wird durch das im Kennzeichen des Patentanspruchs 1 angegebene Merkmal gelöst. Fortschrittliche Weiterbildungen der Erfindung ergeben sich aus den Unteransprüchen.

Anhand der in den Figuren 1 und 2 schematisch dargestellten Ausführungsbeispiele wird die Erfindung nachfolgend näher erläutert.

Die Figur 1 zeigt ausschnittsweise einen Querschnitt durch einen Elektronenauffänger einer Wanderfeldröhre mit einem zylindrischen Wandungsteil 1 und einem Bodenteil 2, das gemäß der Erfindung doppelwandig ausgebildet ist. Es besteht aus den beiden Teilen 3 und 4, die einen Zwischenraum 5 bilden. Die Vakuumhülle wird von dem zylindrischen Teil 1 und dem äußeren Wandungsteil 4 des Bodenteils 2 gebildet, so daß in dem Zwischenraum 5 ebenso wie innerhalb der übrigen Röhre 7 ein Vakuum herrscht.

Das zusätzliche Wandungsteil 3 des Bodenteils 3 weist zum Zwecke des Druckaustauschs eine oder mehrere Öffnungen 6 auf, die so in dem Wandungsteil 3 angeordnet sind, daß höchstens ein geringer Teil der ankommenden energiereichen Elektronen 9 durch die Öffnungen 6 hindurch auf das äußere Wandungsteil 4 gelangen können. Der dadurch erzielte Vorteil besteht darin, daß keine stärkere, punktuelle Erhitzungen des äußeren Wandungsteils 4 auftreten können, so daß dieses, den Vakuumabschluß bildende Bauteil 4 thermisch nicht zu stark belastet wird. Das Wandungsteil 3, das sich vollständig im Vakuum befindet, kann, wie sich herausstellt ohne Schäden thermisch stärker belastet werden. Es gibt seine Wärme großflächig an die angrenzenden Wandungsteile des Vakuumgehäuses ab.

Die in Figur 2 gezeigte Ausführungsform weist mehrere Elektrodenteile 23, 24, 28 in einem Keramikrohr 21 befestigt auf. Das Bodenteil 22 bilden die beiden Wandungsteile 23 und 24, wovon wiederum das äußere Wandungsteil 24 einen Teil des Vakuumgehäuses bildet. In Richtung der ankommenden Elektronen 9, davorliegend ist erfindungsgemäß das innere Wandungsteil 23 vorgesehen. Zwischen den Wandungsteilen 23 und 24 befindet sich wiederum ein Zwischenraum 25, in dem das Vakuum des Röhreninneren 27 herrscht, wozu in dem Wandungsteil 23 wiederum eine oder mehrere Öffnungen 26 vorgesehen sind, die z.B. so schräg in das Wandungsteil 23 eingebracht sind, daß keine oder nur wenige energiereiche Elektronen auf das äußere Wandungsteil 24 des doppelwandigen Bodenteils 22 gelangen können.

Die äußeren Wandungsteile 4 und 24 sind zweckmäßig dünnwandiger ausgeführt als die inneren Wandungsteile 3 und 23, wobei die inneren Wandungsteile zweckmäßig eine 2 bis 4 mal dickere Wandstärke aufweisen als die äußeren Wandungsteile 4 und 24.

## Patentansprüche

1. Elektronenröhre mit einem Elektronenauffänger mit einem inneren Wandungsteil (3, 23) und einem äußeren Wandungsteil (4, 24), das einen Teil der Vakuumhülle der Röhre bildet, wobei inneres und äußeres Wandungsteil wärmeleitend verbunden sind, dadurch gekennzeichnet, daß inneres und äußeres Wandungsteil auf gemeinsamen elektrischem Potential liegen.

2. Elektronenröhre nach Anspruch 1, dadurch gekennzeichnet, daß der Zwischenraum zwischen den Wandungsteilen mit dem Vakuumraum über öffnungen im inneren Wandungsteil in Verbindung steht.

3. Elektronenröhre nach Anspruch 2, dadurch gekennzeichnet, daß die Öffnungen im inneren Wandungsteil so angeordnet und ausgebildet sind, daß kein wesentlicher Anteil energiereicher Elektronen in den Zwischenraum zwischen den beiden Wandungsteilen gelangt.

4. Elektronenröhre nach einem der Ansprüche 1 bis 3, gekennzeichnet durch die Ausbildung als Wanderfeldröhre.

5. Elektronenröhre nach einem der Ansprüche 1 bis 4, dadurch gekennzeichnet, daß die beiden metallischen Wandungsteile die letzte Stufe eines mehrstufigen Elektronenauffängers bilden.

6. Elektronenröhre nach einem der Ansprüche 1 bis 5, dadurch gekennzeichnet, daß das äußere Wandungsteil, dünnwandiger ausgebildet ist als das innere Wandungsteil.

7. Elektronenröhre nach einem der Ansprüche 1 bis 6, dadurch gekennzeichnet, daß die beiden metallischen Wandungsteile das Bodenteil eines topfförmigen Elektronenauffängers bilden.

## Claims

1. Electron tube with an electron capturing device with an inner wall part (3, 23) and an outer wall part (4, 24), which forms a part of the vacuum casing of the tube, wherein inner and outer wall part are thermally conductively connected, characterised thereby that inner and outer wall part lie at a common electrical potential.

2. Electron tube according to claim 1, characterised thereby that the intermediate space between the wall parts stands in communication with the vacuum space by way of openings in the inner wall part.

3. Electron tube according to claim 2, characterised thereby that the openings in the inner wall part are so constructed and arranged that no substantial proportion of energy-rich electrons gets into the intermediate space between the two wall parts.

4. Electron tube according to one of claims 1 to 3, characterised by the construction as travelling wave tube.

5. Electron tube according to one of claims 1 to 4, characterised thereby that the two metallic wall parts form the last stage of a multistage electron capturing device.

6. Electron tube according to one of claims 1 to 5, characterised thereby that the outer wall part is constructed to be more thinly walled than the inner wall part.

7. Electron tube according to one of claims 1 to 6, characterised thereby that the two metallic wall parts form the base part of a pot-shaped electron capturing device.

## Revendications

1. Tube électronique équipé d'un piège à électrons avec une partie de paroi intérieure (3, 23) et une partie de paroi extérieure (4, 24), qui forme une partie de l'enceinte sous vide du tube, les parties de paroi intérieure et extérieure étant reliées de façon thermiquement conductrice, caractérisé en ce que les parties de paroi intérieure et extérieure sont portées à un potentiel électrique commun.

2. Tube électronique selon la revendication 1, caractérisé en ce que la chambre intermédiaire entre les parties de paroi est reliée à la chambre à vide par l'intermédiaire d'ouvertures dans la partie de paroi intérieure.

3. Tube électronique selon la revendication 2, caractérisé en ce que les ouvertures dans la partie de paroi intérieure sont disposées et réalisées de sorte qu'aucune proportion importante d'électrons à haute énergie ne peut parvenir dans la chambre intermédiaire entre les deux parties de paroi.

4. Tube électronique selon l'une des revendications 1 à 3, caractérisé par la réalisation en tant que tube à ondes progressives.

5. Tube électronique selon l'une des revendications 1 à 4, caractérisé en ce que les deux parties de paroi métalliques constituent le dernier étage d'un piège à électrons à plusieurs étages.

6. Tube électronique selon l'une des revendications 1 à 5, caractérisé en ce que la partie de paroi extérieure est réalisée à paroi plus mince que la partie de paroi intérieure.

7. Tube électronique selon l'une des revendications 1 à 6, caractérisé en ce que les deux parties de paroi métallique forment le fond d'un piège à électrons en forme de pot.
